# EUROPÄISCHE PATENTSCHRIFT

(11) **EP 1 603 418 B1**
(45) Veröffentlichungstag und Bekanntmachung des Hinweises auf die Patenterteilung: **06.09.2006**
(21) Anmeldenummer: 04703744.5
(22) Anmeldetag: 21.01.2004
(51) Int. Cl.: A41H 43/02, B65H 20/18, B65H 35/04

(54) **VORRICHTUNG ZUM TRANSPORT EINES WARENST CKES**
DEVICE FOR TRANSPORTING A PRODUCT SECTION
DISPOSITIF DE TRANSPORT D'UNE PIECE DE TISSU

(30) Priorität: 19.03.2003 DE 10312328
(43) Veröffentlichungstag der Anmeldung: 14.12.2005
(73) Patentinhaber: Schmale-Holding GmbH. & Co., 48607 Ochtrup (DE)
(72) Erfinder: REINDERS, Peter, 48607 Ochtrup (DE)
(74) Vertreter: Köchling, Conrad-Joachim
(86) Internationale Anmeldenummer: PCT/DE2004/000078
(87) Internationale Veröffentlichungsnummer: WO 2004/082414

(56) Entgegenhaltungen:
- WO-A-00/04218
- WO-A-01/53181

## Beschreibung

Die Erfindung betrifft eine Vorrichtung zum Transport eines Warenstückes in zwei sich kreuzenden Transportrichtungen gemäß Oberbegriff des Anspruchs 1. Eine solche Vorrichtung ist aus WO 0153181 bekannt.

Eine solche Vorrichtung dient dazu, Material von einem Warenlager oder einer Warenrolle abzunehmen oder abzuziehen, ein entsprechendes Teilstück abzutrennen und dieses Teilstück einer nachgeordneten Einrichtung, beispielsweise einer Näheinrichtung zum Versäumen der Randkanten, zuzuführen. Bekannte Vorrichtungen dieser Art benötigen relativ viel Raum zur Anordnung, und sie bestehen aus vielen komplex miteinander verbundenen Elementen, die aufeinander abgestimmt entsprechende Bewegungsabläufe durchführen.

Ausgehend von diesem Stand der Technik liegt der Erfindung die Aufgabe zugrunde, eine Vorrichtung gattungsgemäßer Art zu schaffen, die einen relativ geringen Platzbedarf hat, die schnell arbeitet und bei der nur wenige Arbeitstakte für die Übergabe von der ersten Transportvorrichtung an die zweite Transport-vorrichtung erforderlich sind, wobei kurze Wege erwünscht sind und ein störungsfreier Betrieb gewährleistet sein soll.

Die Lösung dieser Aufgabe ist im Anspruch 1 angegeben.

Mit dieser Anordnung und Ausbildung ist eine platzsparende Bauweise realisierbar, die zudem kostengünstig und unter Minimierung der notwendigen Funktionsteile hergestellt werden kann. Die Vorrichtung arbeitet sehr schnell und mit nur wenigen Arbeitstakten, wobei kurze Wege zum Transport und zur Übergabe des Warenstückes erreicht sind und ein störungsfreier Betrieb gewährleistet ist.

Vorteilhafte Weiterbildungen sind in den Unteransprüchen angegeben.

Ein schematisiertes Ausführungsbeispiel ist in der Zeichnung dargestellt und im folgenden näher beschrieben. Es zeigt:
- Figur 1: wesentliche Bestandteile der Vorrichtung in Seitenansicht in einer ersten Arbeitsstellung;
- Figur 2: desgleichen in einer zweiten Arbeitsstellung;
- Figur 3: desgleichen in einer dritten Arbeitsstellung;
- Figur 4: desgleichen in einer vierten Arbeitsstellung.

In der Zeichnung sind die wesentlichen Elemente einer Vorrichtung zum Transport eines Warenstückes 1 gezeigt, welches während des Betriebes der Vorrichtung von einer Warenbahn abgetrennt wird. Die Vorrichtung weist zum Transport des Warenstückes 1 zwei sich kreuzende Transportrichtungen auf, wobei die eine Transportrichtung bei 2 angegeben ist und die zweite Transportrichtung die Zeichnungsebene von vorn nach hinten durchsetzt. Hierzu besteht die Vorrichtung aus einer ersten Transportvorrichtung 3 mittels derer eine Warenbahn 1' von einem Warenspeicher oder einer Warenrolle abgezogen werden kann. Die erste Transportvorrichtung 3 ist in einer ersten Transportrichtung zu einer Übernahmestelle des Endes der Warenbahn 1' im Wesentlichen horizontal in Richtung des Bewegungspfeiles 2 verstellbar, und zwar in die Position, die in Figur 1 gezeigt ist. Die Vorrichtung weist dabei eine Haltevorrichtung 4 auf, mittels derer das Ende der Warenbahn 1' fixiert beziehungsweise gehalten werden kann. Nach Fixierung der Warenbahn 1' mittels der Haltevorrichtung 4 bewegt sich die Transportvorrichtung 3 aus der Position gemäß Figur 1 in die Position gemäß Figur 2 in eine Abzugsposition. Die abgezogene Länge der Warenbahn 1' entspricht der Länge des Warenstückes 1, welches vereinzelt werden soll. Mittels einer Trennvorrichtung 5, beispielsweise einer manuell oder vorzugsweise motorisch betriebenen Schere, kann die Warenbahn 1' durchtrennt werden, so dass das Warenstück 1 erzeugt ist. Ferner ist eine zweite Transportvorrichtung 6 vorgesehen, mittels derer die quer zur ersten Transportrichtung 2 der ersten Transportvorrichtung 3 verlaufenden Ränder des Warenstückes 1 nahe des jeweiligen Endes des Warenstückes 1 fixierbar sind und das Warenstück 1 in einer zweiten, quer zur ersten Transportrichtung 2 gerichteten Transportrichtung transportiert wird. Die zweite Transportvorrichtung 6 besteht aus einem ersten Paar von Klemm- und Transportteilen, welches Paar nahe der Übernahmestelle angeordnet ist und aus einem oberhalb der Warenbahn 1' angeordneten ersten Teil 7 und einem unterhalb der Warenbahn angeordneten zweiten Teil 8 besteht. Dieses ist in Richtung des Bewegungspfeiles 9 zum ersten Teil 7 hin und von diesem weg verstellbar. Ferner ist ein zweites Paar von Klemm- und Transportteilen vorgesehen, welches mit Abstand von dem ersten Paar angeordnet ist, und zwar näher zur Abzugsposition gemäß Figur 2 hin und mit Abstand von der Übernahmestelle gemäß Figur 1 angeordnet ist und aus einem ebenfalls oberhalb der Warenbahn 1 angeordneten dritten Teil 10 und einem unterhalb der Warenbahn angeordneten vierten Teil 11 besteht. Dieses vierte Teil 11 ist entsprechend dem Bewegungspfeil 12 zum dritten Teil 10 hin bewegbar und von diesem weg verstellbar.

Das zweite Paar mit den Teilen 10 und 11 ist dem ersten Paar mit den Teilen 7 und 8 eng benachbart, was bezüglich der schmalen Bauweise der Gesamtvorrichtung vorteilhaft ist.

Die erste Transportvorrichtung 3 übernimmt zunächst in der Position gemäß Figur 1 das Ende der Warenbahn 1' und fixiert dieses mittels der Vorrichtung 4.

Nachfolgend bewegt sich die erste Transportvorrichtung 3 in der Zeichnung nach links in die Position gemäß Figur 2, wobei die Warenbahn 1' mitgenommen wird. Aus dieser Position bewegt sich die erste Transportvorrichtung 3 zurück nach rechts entsprechend dem Bewegungspfeil 2 in eine Sollposition, die in Figur 3 gezeigt ist. Hierbei bewegt sich die erste Transport-vorrichtung 3 samt dem Element 4 bis in die unmittelbare Nähe des zweiten Paares von Klemm- und Transportteilen (10,11), so dass die Warenbahn 1' oder das schon vereinzelte Warenstück 1 eine nach unten durchhängende Schlaufe bildet, wie in Figur 3 gezeigt ist.

Das vierte Teil 11, welches Bestandteil des zweiten Paares von Klemm- und Transportteilen ist, ist während dieser Bewegung derart nach unten und nach links verstellt, dass die Schlaufenbildung und auch der Transport der geschlauften Warenbahn oder des geschlauften Warenstückes 1 mittels der ersten Transportvorrichtung 3 unbehindert von dem vierten Teil 11 erfolgt. Die Schlaufe kann oberhalb des Teiles 11 frei bewegt werden. In der Sollposition, die in Figur 4 gezeigt ist, ist das vierte Teil 11 ohne Berührung der Schlaufe nach oben und nach rechts in die Arbeitsposition geführt, in der der Rand der Warenbahn 1' oder des Warenstückes 1 an das dritte Teil 10 angepresst ist. Auch das zweite Teil 8 ist in dieser Position an das erste Teil 7 des ersten Paares unter Klemmung des anderen Randbereiches des Warenstückes 1 angepresst. Mittels der beiden Paare, bestehend aus den Teilen 7,8 beziehungsweise 10,11, erfolgt dann der Abtransport des vereinzelten Warenstückes 1 in der zweiten Transportrichtung.

Die erste Transportvorrichtung 3 besteht aus einer an einem für alle Teile gemeinsamen Maschinengestell gehaltenen, horizontal in die unterschiedlichen Positionen verstellbaren Klemmzange (4). Zwischen dem Warenspeicher, der mit Abstand rechts von der gezeigten Vorrichtung angeordnet ist, und der zweiten Transportvorrichtung 6 ist gegebenenfalls eine horizontale Ablageplatte für die Warenbahn 1' angeordnet.

Das erste Teil 7 des ersten Paares von Klemm- und Transportteilen besteht aus einem am Maschinengestell angeordneten Riementrieb, der gering oberhalb der Warenbahn 1' oder des Warenstückes 1 angeordnet ist, so dass bei der Bewegung mittels der ersten Transportvorrichtung 3 kein Berührungskontakt zwischen der Warenbahn und dem Riementrieb besteht. Das zweite Teil 8 des ersten Paares ist ein Klemmbalken, der beispielsweise mittels eines Pneumatikzylinders aus einer von der Warenbahn oder dem Warenstück 1, 1' vertikal beabstandeten Ruheposition, die in Figur 1 und 2 gezeigt ist, in eine an das untere Trum des Riementriebes angedrückte Transportposition verstellbar ist, die in Figur 3 und 4 gezeigt ist, wobei zwischen den Teilen 7 und 8 der rechte Rand des Warenstückes 1 eingeklemmt ist.

Der vertikale Abstand des ersten und zweiten Teiles 7,8 des ersten Paares von Klemm- und Transportteilen voneinander ist in der Ruheposition gemäß Figur 1 und 2 so groß, dass die Transportvorrichtung 3, insbesondere deren Klemmzange (4), durchgreifen kann, ohne von den Teilen 7,8 oder auch den Teilen 10,11 behindert zu werden, wie dies insbesondere in Figur 1 und 2 ersichtlich ist.

Das dritte Teil 10 des zweiten Paares der Klemm- und Transportteile ist ein ebenfalls am Maschinengestell angeordneter zweiter Riementrieb, der vorzugsweise synchron mit dem ersten Riementrieb betrieben wird. Auch dieser ist gering oberhalb der Warenbahn 1' oder des Warenstückes 1 angeordnet. Das vierte Teil 11 ist wiederum ein Klemmbalken, der aus einer Ruheposition gemäß Figur 1 und 2 vertikal und horizontal in eine an das untere Trum des Riementriebes angedrückte Transportposition verstellbar ist, wie in Figur 3 und 4 gezeigt. Die Bewegung des Teiles 11 wird dabei so ausgeführt, dass dieses Teil an der gebildeten Schlaufe des Warenstückes 1 berührungsfrei vorbeigeführt ist und die Schlaufe bei der Aufwärtsbewegung des Teiles 11 nicht verzogen oder berührt wird. Aus diesem Grunde ist eine rein vertikale Bewegung des Teiles 11 unerwünscht, da bei einer reinen vertikalen Bewegung die Schlaufe des Warenstückes 1 verformt und verzerrt würde.

Um die Bewegung des vierten Teiles 11 des zweiten Paares exakt steuern zu können, könnte die Anordnung von Pneumatikzylindern vorgesehen sein, die eine Bewegung in Richtung des Bewegungspfeiles 12 ausüben. Vorzugsweise ist aber eine gestellfeste Führung 13 vorgesehen, die in der Zeichnung nur angedeutet ist. Diese gestellfeste Führung 13 besteht aus schrägstehenden, entsprechend der Bewegungsrichtung 12 ausgerichteten Führungskufen- oder Führungsstangen-paaren oder auch aus parallele Kurvenbahnen bildenden Kufen- oder Zahnstangenpaaren, die seitlich neben dem Warenstück 1, insbesondere neben der Fallfläche der Schlaufe der Warenbahn oder des Warenstückes 1, angeordnet sind. Das vierte Teil 11 kann beispielsweise mittels Gleitführungen oder mittels Zahnrädern an den Führungskufen beziehungsweise Zahnstangen geführt sein. Anstelle der in der Zeichnung dargestellten geradlinigen Bewegung in Richtung des Bewegungspfeiles 12 ist auch eine kurvenartige Bewegung von der unteren Position des Teiles 11, wie es in Figur 1 und 2 gezeigt ist, in die obere Position gemäß Figur 3 und Figur 4 möglich. Durch diese Ausbildung wird es möglich, in sehr kurzer Zeit, auf kurzem Weg und mit wenigen Arbeitstakten die gewünschten Bewegungsabläufe zu realisieren und die Vereinzelung und den Transport des Warenstückes 1 in zwei zueinander kreuzenden Bewegungsrichtungen zu realisieren.

Die Erfindung ist nicht auf das Ausführungsbeispiel beschränkt, sondern im Rahmen der Offenbarung vielfach variabel.

## Patentansprüche

1. Vorrichtung zum Transport eines Warenstückes (1) in zwei sich kreuzenden Transportrichtungen, bestehend aus einer ersten Transportvorrichtung (3) zum Abziehen einer Warenbahn (1) von einem Warenspeicher, die in einer ersten Transportrichtung (2) zu einer Übernahmestelle des Endes einer Warenbahn (1') verstellbar ist, die eine Haltevorrichtung (4) zur Fixierung des Endes der Warenbahn (1') aufweist und die von der Übernahmestelle entgegen der ersten Transportrichtung (2) in eine Abzugsposition verstellbar ist, so dass eine entsprechende Warenbahnlänge, die einem Warenstück (1) entspricht, von dem Warenspeicher abziehbar ist, einer Trennvorrichtung (5) zum Abtrennen des Warenstückes (1) von der Warenbahn (1') sowie einer zweiten Transportvorrichtung (6), mittels derer die quer zur ersten Transportrichtung (2) der ersten Transportvorrichtung (3) verlaufenden Ränder des Warenstückes (1) nahe des jeweiligen Endes des Warenstückes (1) fixierbar sind und das Warenstück (1) in einer zweiten, quer zur ersten Transportrichtung (2) gerichteten Transportrichtung transportierbar ist, wobei die zweite Transportvorrichtung (6) aus einem ersten Paar von Klemm- und Transportteilen besteht, welches Paar nahe der Übernahmestelle angeordnet ist und aus einem auf der einen Seite der Warenbahn (1') angeordneten ersten Teil (7) und einem auf der anderen Seite der Warenbahn (1') angeordneten zweiten Teil (8) besteht, wobei die Teile (7,8) zueinander hin und voneinander weg verstellbar sind, sowie einem zweiten Paar von Klemm- und Transportteilen, welches mit Abstand von dem ersten Paar, näher zur Abzugsposition hin und mit Abstand von der Übernahmestelle angeordnet ist und aus einem auf der einen Seite der Warenbahn (1') angeordneten dritten Teil (10) und einem auf der anderen Seite der Warenbahn (1') angeordneten vierten Teil (11) besteht, wobei die Teile (10,11) zueinander hin und voneinander weg verstellbar ist, wobei das zweite Paar dem ersten Paar benachbart ist, die erste Transportvorrichtung (3), die mit der Haltevorrichtung (4) das Ende der Warenbahn (1) fixiert, aus der Abzugsstellung mit dem fixierten Warenbahnende zurück in Richtung der Übernahmestelle in eine Sollposition verstellbar ist, und zwar bis in die Nähe des zweiten Paares von Klemm- und Transportteilen, so dass die Warenbahn (1') oder das schon vereinzelte Warenstück (1) eine durchhängende Schlaufe bildet, **dadurch gekennzeichnet, dass** das vierte Teil (11), welches Bestandteil des zweiten Paares von Klemm- und Transportteilen ist, in Richtung der Schlaufenerstreckung quer zur ersten Transportrichtung verstellbar ist, so dass die Schlaufenbildung und der Transport der geschlauften Warenbahn (1') oder des geschlauften Warenstückes (1) mittels der ersten Transportvorrichtung (3) unbehindert vom vierten Teil (11) erfolgt und in der Sollposition das vierte Teil (11) im Wesentlichen ohne Berührung der Schlaufe in die Arbeitsposition überführt ist, in der der eine Rand der Warenbahn (1') oder des Warenstückes (1) an das dritte Teil (10) angepresst ist, wobei auch das zweite Teil (8) an das erste Teil (7) des ersten Paares unter Klemmung des anderen Randbereiches der Warenbahn (1') oder des Warenstückes (1) angepresst ist und mittels der beiden Paare der Abtransport des vereinzelten Warenstückes (1) in der zweiten Transportrichtung erfolgt.

2. Vorrichtung nach Anspruch 1, **dadurch gekennzeichnet, dass** das vierte Teil (11) zusätzlich in der ersten Transportrichtung und entgegen dieser Richtung bewegbar ist.

3. Vorrichtung nach Anspruch 2, **dadurch gekennzeichnet, dass** das vierte Teil (11) gleichzeitig quer zur und längs der ersten Transportrichtung verstellbar ist.

4. Vorrichtung nach einem der Ansprüche 1 bis 3, **dadurch gekennzeichnet, dass** das vierte Teil (11) des zweiten Paares auf einer gestellfesten Führung (13) geführt ist.

5. Vorrichtung nach Anspruch 4, **dadurch gekennzeichnet, dass** die gestellfeste Führung (13) aus schrägstehenden geraden Führungskufen- oder Führungszahnstangen-Paaren besteht oder auch aus parallelen Kurvenbahnen bildenden Kufen- oder Zahnstangenpaaren, die seitlich neben der Fallfläche der Schlaufe der Warenbahn (1') oder des Warenstückes (1) angeordnet sind, wobei das vierte Teil (11) mittels Gleitführungen an den Führungskufen- oder mittels Zahnrädern an den Zahnstangenpaaren geführt ist.

6. Vorrichtung nach einem der Ansprüche 1 bis 5, **dadurch gekennzeichnet, dass** die erste Transportvorrichtung (3) aus einer an einem Maschinengestell gehaltenen, horizontal in die unterschiedlichen Positionen verstellbaren Klemmzange besteht.

7. Vorrichtung nach einem der Ansprüche 1 bis 6, **dadurch gekennzeichnet, dass** zwischen Warenspeicher und der zweiten Transportvorrichtung (6) eine horizontale Ablageplatte für die Warenbahn (1') angeordnet ist.

8. Vorrichtung nach einem der Ansprüche 1 bis 7, **dadurch gekennzeichnet, dass** das erste Teil (7) des ersten Paares von Klemm- und Transportteilen aus einem gestellfest angeordneten Riementrieb besteht und gering oberhalb der Warenbahn (1') oder des Warenstückes (1) angeordnet ist, und das zweite Teil (8) des ersten Paares ein Klemmbalken ist, der aus einer von der Warenbahn (1') oder dem Warenstück (1) vertikal beabstandeten Ruheposition in eine an das untere Trum des Riementriebes angedrückte Transportposition verstellbar ist.

9. Vorrichtung nach einem der Ansprüche 1 bis 8, **dadurch gekennzeichnet, dass** der vertikale Abstand des ersten und zweiten Teiles (7,8) des ersten Paares von Klemm- und Transportteilen voneinander in der Ruheposition größer ist als die Höhe der durchgreifenden ersten Transportvorrichtung, insbesondere der Klemmzange.

10. Vorrichtung nach einem der Ansprüche 1 bis 9, **dadurch gekennzeichnet, dass** das dritte Teil (10) des zweiten Paares der Klemm- und Transportteile ein gestellfest angeordneter Riementrieb ist, der gering oberhalb der Warenbahn (1') oder des Warenstückes (1) angeordnet ist, und das vierte Teil (11) des zweiten Paares ein Klemmbalken ist, der aus einer Ruheposition vertikal und horizontal in eine an das untere Trum des Riementriebes angedrückte Transportposition verstellbar ist.

## Claims

1. An apparatus for transporting a piece of fabric (1) in two intersecting directions of transport, consisting of a first transport device (3) for drawing a run of fabric (1) off from a fabric store, which transport device is displaceable in a first direction of transport (2) to a transfer point of the end of a run of fabric (1') comprising a retaining device (4) for fixing the end of the run of fabric (1') and which is displaceable from the transfer point against the first direction of transport (2) into a draw-off position, so that a corresponding length of run of fabric, which corresponds to a piece of fabric (1), can be drawn off from the fabric store,
a separating device (5) for separating the piece of fabric (1) from the run of fabric (1') and also
a second transport device (6), by means of which the edges of the piece of fabric (1) running transversely to the first direction of transport (2) of the first transport device (3) can be fixed close to the respective end of the piece of fabric and the piece of fabric (1) can be transported in a second direction of transport directed transversely to the first direction of transport (2),
the second transport device (6) consisting of a first pair of clamping and transport parts, which pair is disposed close to the transfer point and consists of a first part (7) disposed on the one side of the run of fabric (1') and a second part (8) disposed on the other side of the run of fabric (1'),
the parts (7, 8) being displaceable towards and away from each other, and also a second pair of clamping and transport parts, which pair is disposed spaced from the first pair, closer to the draw-off position and spaced from the transfer point, and from a third part (10) disposed on the one side of the run of fabric (1') and a fourth part (11) disposed on the other side of the run of fabric (1'), the parts (10, 11) being displaceable towards and away from each other, the second pair being adjacent to the first pair, the transport device (3) which with the retaining device (4) fixes the end of the run of fabric (1) being displaceable from the draw-off position with the fixed end of the run of fabric back towards the transfer point into a desired position, specifically into the vicinity of the second pair of clamping and transport parts, so that the run of fabric (1') or the already separated piece of fabric (1) forms a sagging loop,
**characterised in that** the fourth part (11), which is a component of the second pair of clamping and transport parts, is displaceable in the direction of the loop extension transversely to the first direction of transport so that the loop formation and the transport of the looped run of fabric (1) or of the looped piece of fabric (1) is performed by means of the first transport device (3) unimpeded by the fourth part (11) and in the desired position the fourth part (11) is transferred essentially without contact with the loop into the operating position in which the one edge of the run of fabric (1') or of the piece of fabric (1) is pressed against the third part (10), the second part (8) also being pressed against the first part (7) of the first pair whilst clamping the other edge region of the run of fabric (1') or of the piece of fabric (1) and the removal of the separated piece of fabric (1) is performed in the second transport direction by means of the two pairs.

2. An apparatus according to Claim 1,
**characterised in that** the fourth part (11) can additionally move in the first transport direction and against this direction.

3. An apparatus according to Claim 2,
**characterised in that** the fourth part (11) is simultaneously displaceable transversely and along the first transport direction.

4. An apparatus according to one of Claims 1 to 3,
**characterised in that** the fourth part (11) of the second pair is guided on a guide (13) fixed to the frame.

5. An apparatus according to Claim 4,
**characterised in that** the guide (13) fixed to the frame consists of pairs of slanting, straight guide runners or guide toothed racks or also of pairs of runners or toothed racks forming parallel curved tracks, which are disposed laterally next to the drop of the loop of the run of fabric (1') or of the piece of fabric (1), the fourth part (11) being guided by means of slideways on the guide runners or by means of cogs on the pairs of toothed racks.

6. An apparatus according to one of Claims 1 to 5,
**characterised in that** the first transport device (3) consists of a clamping device that is retained on a machine frame and is displaceable horizontally into the different positions.

7. An apparatus according to one of Claims 1 to 6,
**characterised in that** a horizontal delivery plate for the run of fabric (1') is disposed between the fabric store and the second transport device (6).

8. An apparatus according to one of Claims 1 to 7,
**characterised in that** the first part (7) of the first pair of clamping and transport parts consists of a belt drive fixed to the frame and is disposed slightly above the run of fabric (1') or the piece of fabric (1), and the second part (8) of the first pair is a clamping bar which is displaceable from a starting position spaced from the run of fabric (1') or the piece of fabric (1) into a transport position pressed against the lower section of the belt drive.

9. An apparatus according to one of Claims 1 to 8,
**characterised in that** the vertical spacing of the first and second parts (7, 8) of the first pair of clamping and transport parts from one another in the starting position is greater than the height of the penetrating first transport device, in particular the clamping device.

10. An apparatus according to one of Claims 1 to 9,
**characterised in that** the third part (10) of the second pair of the clamping and transport parts is a belt drive fixed to the frame, which is disposed slightly above the run of fabric (1') or the piece of fabric (1),
and **in that** the fourth part (11) of the second pair is a clamping bar, which is displaceable fro starting position vertically and horizontally into a transport position pressed against the lower section of the belt drive.

## Revendications

1. Dispositif pour transporter un lé de tissu (1) dans deux directions de transport qui se croisent, composé d'un premier dispositif de transport (3) destiné à dérouler une bande de tissu (1) d'une réserve de tissu, qui peut être déplacé dans un sens d'une première direction de transport (2) vers un poste de transfert de l'extrémité d'une bande de tissu (1'), comporte un dispositif de fixation (4) pour immobiliser l'extrémité de la bande de tissu (1') et peut être déplacé dans l'autre sens de la première direction de transport (2) à partir du poste de transfert, dans une position de dévidage, de sorte qu'une bande de tissu dont la longueur correspond à un lé de tissu (1) peut être dévidée de la réserve de tissu, d'un dispositif de coupe (5) destiné à détacher le lé de tissu (1) de la bande de tissu (1'), ainsi que d'un second dispositif de transport (6) au moyen duquel les lisières du lé de tissu (1), qui s'étendent transversalement à la première direction de transport (2) du premier dispositif de transport (3), peuvent être immobilisées à proximité de l'extrémité correspondante du lé de tissu (1), et le lé de tissu (1) peut être transporté dans une seconde direction de transport orientée transversalement à la première direction de transport (2), le second dispositif de transport (6) étant composé d'une première paire d'éléments de serrage et de transport qui est placée à proximité du poste de transfert et d'un premier élément (7) disposé d'un côté de la bande de tissu (1') et d'un deuxième élément (8) placé de l'autre côté de la bande de tissu (1'), les éléments (7, 8) pouvant être déplacés l'un vers l'autre et être éloignés l'un de l'autre, ainsi que d'une seconde paire d'éléments de serrage et de transport qui est disposée à distance de la première paire, plus près de la position de dévidage, et à distance du poste de transfert, et d'un troisième élément (10) disposé d'un côté de la bande de tissu (1') et d'un quatrième élément (11) placé de l'autre côté de la bande de tissu (1'), les éléments (10, 11) pouvant être déplacés l'un vers l'autre et être éloignés l'un de l'autre, la seconde paire étant voisine de la première paire, le premier dispositif de transport (3), qui immobilise l'extrémité de la bande de tissu à l'aide du dispositif de fixation (4), pouvant être ramené avec l'extrémité de la bande de tissu (1') immobilisée en direction du poste de transfert, pour le faire passer de la position de dévidage à une position théorique, et ce jusqu'à proximité de la seconde paire d'éléments de serrage et de transport, de sorte que la bande de tissu (1') ou le lé de tissu (1) déjà détaché forme une boucle qui pend, **caractérisé en ce que** le quatrième élément (11) faisant partie de la seconde paire d'éléments de serrage et de transport peut être déplacé dans la direction de l'étendue de la boucle, transversalement au premier dispositif de transport, de sorte que la formation de la boucle et le transport de la bande de tissu (1') formant une boucle ou du lé de tissu (1) formant une boucle au moyen du premier dispositif de transport (3) ne sont pas entravés par le quatrième élément (11) et qu'en position théorique, le quatrième élément (11) est mis dans la position de travail dans laquelle l'une des lisières de la bande de tissu (1') ou du lé de tissu (1) est appuyé contre le troisième élément (10), essentiellement sans toucher la boucle, le deuxième élément (8) étant également appuyé contre le premier élément (7) de la première paire en immobilisant l'autre lisière de la bande de tissu (1') ou du lé de tissu (1), et les deux paires emportant le lé de tissu coupé (1) dans le second dispositif de transport.

2. Dispositif selon la revendication 1, **caractérisé en ce que** le quatrième élément (11) peut en outre être déplacé dans les deux sens de la première direction.

3. Dispositif selon la revendication 2, **caractérisé en ce que** le quatrième élément (11) peut être déplacé simultanément le long de la première direction de transport et transversalement à celle-ci.

4. Dispositif selon l'une des revendications 1 à 3, **caractérisé en ce que** le quatrième élément (11) de la seconde paire est guidé sur une glissière (13) solidaire du bâti.

5. Dispositif selon la revendication 4, **caractérisé en ce que** la glissière (13) solidaire du bâti est composée de paires de patins de guidage ou de crémaillères rectilignes et disposées à l'oblique ou également de paires de patins ou de crémaillères formant des cames parallèles, qui sont disposées à côté de la surface de chute de la boucle de la bande de tissu (1') ou du lé de tissu (1), le quatrième élément (11) étant guidé au moyen de coulisseaux sur les paires de patins de guidage ou au moyen de roues dentées sur les paires de crémaillères.

6. Dispositif selon l'une des revendications 1 à 5, **caractérisé en ce que** le premier dispositif de transport (3) est composé d'une pince de serrage fixée à un bâti de machine et pouvant être déplacée horizontalement dans les différentes positions.

7. Dispositif selon l'une des revendications 1 à 6, **caractérisé en ce qu'**entre la réserve de tissu et le second dispositif de transport (6) est disposée une plaque de dépôt horizontale pour la bande de tissu (1').

8. Dispositif selon l'une des revendications 1 à 7, **caractérisé en ce que** le premier élément (7) de la première paire d'éléments de serrage et de transport est composé d'une transmission à courroie disposée fixement sur le bâti et est placé légèrement au-dessus de la bande de tissu (1') ou du lé de tissu (1), et le deuxième élément (8) de la première paire est une barre de serrage pouvant être déplacée d'une position de repos éloignée verticalement de la bande de tissu (1') ou du lé de tissu (1) à une position de transport dans laquelle elle est appliquée contre le brin inférieur de la transmission à courroie.

9. Dispositif selon l'une des revendications 1 à 8, **caractérisé en ce que** la distance qui sépare verticalement le premier élément (7) du deuxième élément (8) de la première paire d'éléments de serrage et de transport dans la position de repos est supérieure à la hauteur du premier dispositif de transport qui passe entre les deux éléments, notamment de la pince de serrage.

10. Dispositif selon l'une des revendications 1 à 9, **caractérisé en ce que** le troisième élément (10) de la seconde paire d'éléments de serrage et de transport est une transmission à courroie disposée fixement sur le bâti qui est placée légèrement au-dessus de la bande de tissu (1') ou du lé de tissu (1), et le quatrième élément (11) de la seconde paire est une barre de serrage pouvant être déplacée verticalement et horizontalement d'une position de repos à une position de transport dans laquelle elle est appliquée contre le brin inférieur de la transmission à courroie.
